# EUROPÄISCHE PATENTSCHRIFT

(11) **EP 1 808 092 B1**
(45) Veröffentlichungstag und Bekanntmachung des Hinweises auf die Patenterteilung: **12.03.2008**
(21) Anmeldenummer: 06000559.2
(22) Anmeldetag: 12.01.2006
(51) Int. Cl.: A45F 3/04

(54) **Rucksack mit zwei Tragegurten**
Rucksack with two straps
Sac à dos avec deux bretelles

(43) Veröffentlichungstag der Anmeldung: 18.07.2007
(73) Patentinhaber: Vaude Sport GmbH & Co. KG, 88069 Tettnang (DE)
(72) Erfinder: von Dewitz, Albrecht, 88069 Tettnang (DE); Egger, Hansjörg, 88069 Tettnang-Siggenweiler (DE); Langowski, Hans-Thomas, 88147 Achberg (DE); Müller, Claus, 88285 Bodnegg (DE)
(74) Vertreter: Engelhardt, Guido

(56) Entgegenhaltungen:
- EP-A- 1 380 227
- DE-A1- 19 932 499
- FR-A- 2 778 825
- GB-A- 2 223 930
- US-A- 4 860 936

## Beschreibung

Die Erfindung bezieht sich auf einen Rucksack mit zwei Tragegurten, die an einer Rückwand des Rucksackes angebracht und in unterschiedlichen Gurtpositionen arretierbar sind.

Ein derartiger. Rucksack ist durch die DE 199 32 499 C2 bekannt. An den Enden der Schultertragegurte ist hierbei jeweils ein Verstellband befestigt, die um eine ortsfeste Anlenkung des Rucksackes um 180° umgelenkt sind. Um somit einen Längenänderung der Tragegurte vornehmen zu können, ist der Rucksack abzustellen und, da die Verstellbänder im Innern des Rucksackes arretiert sind, muß dieser nahezu vollständig entleert werden. Nach der Einstellung der Gurtlänge sind die herausgenommenen Gegenstände wiederum einzupacken. Dies ist zeitaufwendig und umständlich in der Handhabung, so dass eine Verstellung der Tragegurte oftmals nicht erfolgt und zu kurze oder zu lange Tragegurte in Kauf genommen werden.

Ein anderer Rucksack aus dem Stand der Technik zeigt die FR-A1-2 778 825.

Aufgabe der Erfindung ist es daher, die Tragegurte eines Rucksackes derart an dessen Rückwand zu arretieren, dass eine Längenänderung auf sehr einfache Weise und in sehr kurzer Zeit zu bewerkstelligen ist, und zwar ohne dass der Rucksack von dem Rücken des Trägers abzunehmen ist. Die Einstellung der jeweiligen Länge der Tragegurte soll vielmehr von dem Träger selbst zu bewerkstelligen sein. Außerdem soll mit geringem konstruktivem Aufwand eine sichere Verriegelung und ein unverrückbarer Halt der Tragegurte gewährleistet sein, so dass stets ein optimaler Tragekomfort gegeben ist.

Gemäß der Erfindung wird dies bei einem Rucksack der vorgenannten Art dadurch erreicht, dass an den Enden der Tragegurte jeweils eine oder eine gemeinsame Zahnleiste befestigt ist, die eine einer Verlängerung der Tragegurte entgegenwirkende Sperrverzahnung aufweist, dass an der Rückwand des Rucksackes ein Lagerbock ortsfest angeordnet ist, dass der Lagerbock eine entgegen der Kraft einer Feder verschwenkbar gelagerte Sperrklinke trägt und dass zwischen der Sperrklinke und der Zahnleiste ein begrenzt in deren Längsrichtung verstellbarer Schieber eingesetzt ist, mittels dem ein Sperrzahn der Sperrklinke aus der mit dieser zusammenwirkenden Sperrverzahnung der Zahnleiste ausklinkbar ist.

Der Lagerbock kann hierbei in einfacher Ausgestaltung aus einer an der Rückwand des Rucksackes befestigten Platte und zwei mit einem der Breite der Zahnleiste etwa entsprechendem seitlichen Abstand von dieser abstehenden Schenkeln bestehen, durch die eine Führung für die Zahnleiste gebildet ist, und an den Schenkeln sollte jeweils ein Lagerauge zur Abstützung eines die Sperrklinke tragenden Lagerbolzens angeformt sein.

Die auf die Sperrklinke einwirkende Feder kann als mit an beiden Enden abstehenden Schenkeln versehene Drehfeder ausgebildet sein, die mit einem Schenkel an dem Lagerbock und mit dem anderen Schenkel an der Sperrklinke unter Vorspannung abgestützt ist.

Zum Lösen der Sperrklinke aus der Sperrverzahnung der Zahnleiste entgegen der Kraft der Drehfeder ist es angebracht, den Schieber mit einer in dessen Verstellrichtung geneigten Abweisfläche und die Sperrklinke mit einer dieser zugeordneten Schrägfläche auszustatten, mittels der durch eine Verstellbewegung des Schiebers die Sperrklinke verschwenkbar ist, wobei die Schrägfläche der Sperrklinke an deren freiem Ende, vorzugsweise in einer in diese eingearbeiteten offenen Ausnehmung, vorgesehen und der Verstellweg des Schiebers durch einen von diesem in Richtung der Sperrklinke abstehenden, vorzugsweise dreieckförmig ausgebildeten Vorsprung begrenzt sein sollte, dessen Seitenflächen in den beiden Endlagen mit an der Unterseite der Sperrklinke angearbeiteten Gegenflächen zusammenwirken.

Vorteilhaft ist es ferner, den Schieber an dem der Abweisfläche gegenüberliegenden Ende mit einem Griffstück zu versehen und mit einem vorzugsweise an diesem angelenkten und durch die Rückwand hindurchgeführten Zugglied, zum Beispiel in Form eines Bandes auszustatten.

Eine baulich zweckmäßige Konstruktion ist gegeben, wenn die Zahnleiste jeweils zwei mit seitlichem Abstand zueinander angeordnete Sperrverzahnungen aufweist, die von der Sperrklinke übergriffen sind, und in dem von den Sperrverzahnungen eingeschlossenen Freiraum der Schieber geführt ist.

Um eine Verriegelung einer Zahnleiste in beiden Verstellrichtungen zu bewerkstelligen, sollte diese jeweils mit einer zweiten, vorzugsweise mit zwei in deren äußeren Randbereichen angeordneten Sperrverzahnungen versehen sein, die entgegengesetzt zu der ersten Sperrverzahnung gerichtet sind, und die Sperrklinke sollte mit ihrem freien Ende in beide Sperrverzahnungen eingreifen. Dazu sollte die Sperrklinke einen zweiten der zweiten Sperrverzahnung zugeordneten Sperrzahn aufweisen.

Die Sperrverzahnungen der Zahnleiste sollten, um eine sichere Verrieglung zu gewährleisten, im Querschnitt etwa dreieckförmig ausgebildet sein, wobei deren mit den Sperrzähnen der Sperrklinke jeweils zusammenwirkende Flanken etwa senkrecht zur Verstellrichtung der Zahnleiste gerichtet sein sollten.

Die beiden Tragegurte des Rucksackes können auch nur mittels einer gemeinsamen Zahnleiste verstellbar sein, die über ein U-förmig ausgebildetes Zwischenglied mit den Tragegurten verbunden ist.

Wird ein Rucksack gemäß der Erfindung mit an den Enden der Tragegurte angebrachten Zahnleisten versehen, die jeweils in einem Lagerbock geführt und mit einer verstellbaren Sperrklinke verriegelbar sind, so ist es auf einfache Weise möglich, eine Längenänderung der Tragegurte durch Betätigen eines Zuggliedes vorzunehmen. Der Rucksack ist dazu weder abzustellen noch zu entleeren, vielmehr ist mittels des Zuggliedes lediglich die Sperrklinke durch Verschwenken aus den Sperrzähnen der Zahnleisten auszuklinken, um diese zur Verlängerung oder zum Verkürzen der Tragegurte in dem Lagerbock verschieben zu können. Eine Verstellung der Tragegurte ist demnach bei einfacher Handhabung in kurzer Zeit, und zwar von außerhalb des Rucksackes vorzunehmen.

In der Zeichnung ist ein Ausführungsbeispiel eines gemäß der Erfindung ausgebildeten Rucksackes sowie Ausführungsvarianten dargestellt, die nachfolgend im Einzelnen erläutert sind. Hierbei zeigt:
- Figur 1: einen mit zwei verstellbaren Tragegurten versehenen Rucksack, in einer perspektivischen Darstellung,
- Figur 2: eine der an einem Tragegurt des Rucksackes nach Figur 1 angebrachte Zahnleiste mit den dieser zugeordneten Bauteilen, in Draufsicht und in einer vergrößerten Wiedergabe,
- Figur 3a und Figur 3b: jeweils einen Schnitt nach der Linie III - III der Figur 2 in unterschiedlichen Betriebsstellungen der Sperrklinke und des auf diese einwirkenden Schiebers,
- Figur 4: eine Zahnleiste mit entgegengesetzt zueinander gerichteten Sperrverzahnungen, in einer Darstellung nach Figur 2,
- Figur 5a und Figur 5b: jeweils einen Schnitt nach der Linie V - V der Figur 4, wiederum in unterschiedlichen Betriebsstellungen, und
- Figur 6: einen Rucksack mit gemeinsam verstellbaren Tragegurten.

Der in Figur 1 dargestellte und mit 1 bezeichnete Rucksack dient zum Transport von Gegenständen, insbesondere im Bergsportbereich und besteht im Wesentlichen aus einem sackähnlichen Behälter 2, dessen Innenraum die zu transportierenden Gegenstände aufnimmt und an der Rückwand 3 des Rucksackes 1 abgestützten Tragegurten 7 und 8. Mittels einer Klappe 4, die durch seitlich angeordnete Gurte 5 gesichert ist, ist der Innenraum 6 verschließbar.

Die Tragegurte 7 und 8 sind in ihrer Länge an die Körpergröße des Rucksackträgers anpassbar, so dass stets ein optimaler Tragekomfort gegeben ist. Um dies auf einfache Weise bewerkstelligen zu können, ist bei dem Ausführungsbeispiel nach den Figuren 1 bis 5 an den Enden der Tragegurte 7 und 8 jeweils eine Zahnleiste 11 bzw. 12 befestigt, die mit Sperrverzahnungen 13 und 14 versehen und jeweils in einem Lagerbock 21 geführt sind. In dem Lagerbock 21 ist des Weiteren, wie dies insbesondere den Figuren 3a und 3b zu entnehmen ist, eine Sperrklinke 31 verschwenkbar gelagert, die mittels eines zwischen der Zahnleiste 11 bzw. 12 und der Sperrklinge 31 eingesetzten Schiebers 41 betätigbar ist.

Der Lagerbock 21 besteht hierbei aus einer Platte 22, die seitlich mit Hilfe von Flanschen 27 und diese durchgreifender Nieten 28 an der Rückwand 3 des Rucksackes 1 ortsfest angebracht ist, und von der Platte 22 abstehender Schenkel 23 und 24, die in angearbeiteten Lageraugen 25 einen Lagerbolzen 26 aufnehmen, der die Sperrklinke 31 trägt. Durch die Platte 22 und die beiden Schenkel 23 und 24 ist somit eine Führung für die Zahnleiste 11 bzw. 12 geschaffen.

Die Sperrklinke 31 übergreift die beiden mit seitlichem Abstand zueinander angeordneten Sperrverzahnungen 13 und 14 und ist entgegen der Kraft einer vorgespannten Drehfeder 32 verschwenkbar auf dem Lagerbock 26 angeordnet. Die Drehfeder 32 greift dazu mit dem einen Schenkel 33 in eine in den Lagerbock 21 eingearbeitete Ausnehmung 35 und mit dem anderen Schenkel 34 in eine in der Sperrklinke 32 vorgesehene Ausnehmung 36 ein, so dass die Sperrklinke 31 mit ihrem an ihrem freien Ende vorgesehenen Sperrzahn 31' in die Sperrverzahnung 13 bzw. 14 gedrückt wird.

Um die Sperrklinke 31 von der Sperrverzahnung 13 bzw. 14 lösen zu können, ist zwischen der Zahnleiste 11 bzw. 12 und der Sperrklinke 31 der Schieber 41 begrenzt in Richtung der Zahnleiste 11 bzw. 12 verschiebbar eingesetzt. Der Schieber 41 weist eine geneigt verlaufende Abweisfläche 42 auf, die mit einer in einer Aussparung 37 der Sperrklinke 31 angearbeiteten Schrägfläche 38 zusammenwirkt. Wird der Schieber 41, wie dies in Figur 3b dargestellt ist, nach links bewegt, wird durch die Abweisfläche 42 die Sperrklinke 31 angehoben, so dass deren Sperrzahn 31' aus den Sperrverzahnungen 13 und 14 ausgeklinkt wird und die Zahnlisten 11 bzw. 12 entsprechend verstellt werden können.

Der Schieber 41 ist, wie dies der Figur 2 entnommen werden kann, in einem zwischen den beiden Sperrverzahnungen 13 und 14 geschaffenen Freiraum 15 angeordnet, und dessen Verstellweg ist durch einen Vorsprung 43 begrenzt, dessen Seitenflächen 44 und 45 mit an der Unterseite der Sperrklinke 31 vorgesehene Gegenflächen 39 und 40 zusammenwirken. In den beiden Endlagen, die in den Figuren 3a und 3b gezeigt sind, liegt die Seitenfläche 44 an der Gegenfläche 39 und die Seitenfläche 45 an der Gegenfläche 40 an.

Der Schieber 41 ist des Weiteren in dem der Abweisfläche 42 gegenüberliegenden Endbereich mit einem Griffstück 46 ausgestattet, an dem ein Zugglied 47 in Form eines Bandes angebracht ist. Die Zugglieder 47 sind, wie auch die Tragegurte 7 und 8, jeweils durch eine in die Rückwand 3 des Rucksackes 1 eingearbeitete Ausnehmung 9 bzw. 10 herausgeführt, so dass das Lösen der Sperrklinke 31 von den Sperrverzahnungen 13 und 14, um eine Längenänderung der Tragegurte 7 und 8 herbeiführen zu können, außerhalb des Rucksackes 1 vorgenommen werden kann. Dazu ist lediglich durch Betätigen des Schiebers 41 die Sperrklinke 31, wie dies in Figur 3b gezeigt ist, anzuheben, so dass der Tragegurt 7 und/oder 8 durch eine auf den Schieber 41 ausgeübte Zugkraft verlängert werden kann. Nur bei Eingriff des Sperrzahnes 31' in die Sperrverzahnungen 13, 14 sind nämlich die Zahnleisten 11 bzw. 12 arretiert.

Gemäß der in Figur 4 dargestellten Zahnleiste 11' sind in deren beiden Randbereichen weitere Sperrverzahnungen 16 und 17 an dieser angebracht, die allerdings entgegengesetzt zu den Sperrverzahnungen 13 und 14 ausgerichtet sind. Bei Eingriff der Sperrklinke 31 mittels eines weiteren an dieser angearbeiteten Sperrzahnes 31" sind somit die Zahnleisten 11 bzw. 12 in beiden Verstellrichtungen fixiert. Bei verschwenkter Sperrklinke 31 gemäß Figur 5b kann jedoch die Zahnleiste 11 bzw. 12 leicht in die eine oder andere Richtung in dem Lagerbock 21 verschoben werden, so dass sowohl eine Verlängerung als auch ein Verkürzen der Tragegurte 7 und 8 vorzunehmen ist und diese, sobald die auf den Schieber 41 ausgeübte Zugkraft unterbleibt, in beiden Richtungen durch die Sperrklinke 31 fixiert sind.

Die einzelnen im Querschnitt dreieckförmig ausgebildeten Sperrzähne 18 der Sperrverzahnungen 13, 14 bzw. 16, 17 weisen jeweils, wie dies in Figur 3b eingezeichnet ist, eine Flanke 19 auf, die nahezu senkrecht zur Zahnleiste 11 bzw. 12 verläuft. Auf diese Weise ist sichergestellt, dass die Sperrzähne 31' bzw. 31" der Sperrklinke 31 bei Eingriff in die Sperrverzahnungen 13, 14 bzw. 16, 17 unverrückbar gehalten sind.

Bei dem Rucksack nach Figur 6 ist eine gemeinsame Verstellung der beiden Tragegurte 7 und 8 mittels nur einer Zahnleiste 11" möglich. Die Tragegurte 7 und 8 sind hierbei mittels eines U-förmigen Zwischenstückes 20 gemeinsam an der in gleicher Weise wie bei dem Ausführungsbeispiel nach den Figuren 1 bzw. 4 verstellbaren Zahnleiste 11" verbunden.

## Patentansprüche

1. Rucksack (1) mit zwei Tragegurten (7, 8), die an einer Rückwand (3) des Rucksackes (1) angebracht und in unterschiedlichen Gurtpositionen arretierbar sind,
wobei an den Enden der Tragegurte (7, 8) jeweils eine oder eine gemeinsame Zahnleiste (11, 12 bzw. 11') befestigt ist, die eine einer Verlängerung der Tragegurte (7, 8) entgegenwirkenden Sperrverzahnung (13, 14) aufweist, und wobei an der Rückwand (3) des Rucksackes (1) ein Lagerbock (21) ortsfest angeordnet ist, der eine entgegen der Kraft einer Feder (32) verschwenkbar gelagerte Sperrklinke (31) trägt, **dadurch gekennzeichnet, dass** zwischen der Sperrklinke (31) und der Zahnleiste (11, 12) ein begrenzt in deren Längsrichtung verstellbarer Schieber (41) eingesetzt ist, mittels dem ein Sperrzahn (31') der Sperrklinke (31) aus der mit dieser zusammenwirkenden Sperrverzahnung (13, 14) der Zahnleiste (11, 12) ausklinkbar ist.

2. Rucksack nach Anspruch 1,
**dadurch gekennzeichnet,**
**dass** der Lagerbock (21) aus einer an der Rückwand (3) des Rucksackes (1) befestigten Platte (22) und zwei mit einem der Breite der Zahnleiste (11) etwa entsprechendem seitlichen Abstand von dieser abstehenden Schenkeln (23, 24) besteht, durch die eine Führung für die Zahnleiste (11, 12) gebildet ist, und dass an den Schenkeln (23, 24) jeweils ein Lagerauge (25) zur Abstützung eines die Sperrklinke (31) tragenden Lagerbolzens (26) angeformt ist.

3. Rucksack nach Anspruch 1 oder 2,
**dadurch gekennzeichnet,**
**dass** die auf die Sperrklinke (31) einwirkende Feder als mit an beiden Enden abstehenden Schenkeln (33, 34) versehene Drehfeder (32) ausgebildet ist, die mit einem Schenkel (33) an dem Lagerbock (21) und mit dem anderen Schenkel (34) an der Sperrklinke (31) unter Vorspannung abgestützt ist.

4. Rucksack nach einem oder mehreren der Ansprüche 1 bis 3,
**dadurch gekennzeichnet,**
**dass** zum Lösen der Sperrklinke (31) aus der Sperrverzahnung (13, 14) der Zahnleiste (11, 12) entgegen der Kraft der Drehfeder (32) der Schieber (41) mit einer in dessen Verstellrichtung geneigten Abweisfläche (42) und die Sperrklinke (31) mit einer dieser zugeordneten Schrägfläche (38) versehen sind, mittels der durch eine Verstellbewegung des Schiebers (41) die Sperrklinke (31) verschwenkbar ist.

5. Rucksack nach Anspruch 4,
**dadurch gekennzeichnet,**
**dass** die Schrägfläche (38) der Sperrklinke (31) an deren freien Ende, vorzugsweise in einer in diese eingearbeiteten offenen Ausnehmung (38), vorgesehen ist.

6. Rucksack nach Anspruch 4 oder 5,
**dadurch gekennzeichnet,**
**dass** der Verstellweg des Schiebers (41) durch einen von diesem in Richtung der Sperrklinke (31) abstehenden, vorzugsweise dreieckförmig ausgebildeten Vorsprung (43) begrenzt ist, dessen Seitenflächen (44, 45) in den beiden Endlagen mit an der Unterseite der Sperrklinke (31) vorgesehenen Gegenflächen (39, 40) zusammenwirken.

7. Rucksack nach einem oder mehreren der Ansprüche 4 bis 6,
**dadurch gekennzeichnet,**
**dass** der Schieber (41) an dem der Abweisfläche (42) gegenüberliegenden Ende mit einem Griffstück (46) versehen ist.

8. Rucksack nach Anspruch 7,
**dadurch gekennzeichnet,**
**dass** der Schieber (41) mit einem vorzugsweise an dessen Griffstück (46) angelenkten und durch die Rückwand (3 des Rucksacks (1) hindurchgeführten Zugglied (47), zum Beispiel in Form eines Bandes, versehen ist.

9. Rucksack nach einem oder mehreren der Ansprüche 1 bis 8,
**dadurch gekennzeichnet,**
**dass** die Zahnleiste (11) jeweils zwei mit seitlichem Abstand zueinander angeordnete Sperrverzahnungen (13, 14) aufweist, die von der Sperrklinke (31) übergriffen sind, und dass in dem von den Sperrverzahnungen (13, 14) eingeschlossenen Freiraum (15) der Schieber (41) geführt ist.

10. Rucksack nach einem oder mehreren der Ansprüche 1 bis 9,
**dadurch gekennzeichnet,**
**dass** die Zahnleiste (11') jeweils mit einer zweiten, vorzugsweise mit zwei in deren äußeren Randbereichen angeordneten Sperrverzahnungen (16, 17) versehen ist, die entgegengesetzt zu der ersten Sperrverzahnung (13, 14) gerichtet sind, und dass die Sperrklinke (31) zur Verriegelung der Zahnleiste (11') in beiden Verstellrichtungen mit ihrem freien Ende in beide Sperrverzahnungen (13, 14 und 16, 17) eingreift.

11. Rucksack nach Anspruch 10,
**dadurch gekennzeichnet,**
**dass** die Sperrklinke (31) mit einem zweiten der zweiten Sperrverzahnung (16, 17) zugeordneten Sperrzahn (31") versehen ist.

12. Rucksack nach einem oder mehreren der Ansprüche 1 bis 11,
**dadurch gekennzeichnet,**
**dass** die Sperrverzahnungen (13, 14 bzw. 16, 17) der Zahnleiste (11) im Querschnitt etwa dreieckförmig ausgebildet sind, wobei deren mit den Sperrzähnen (31', 31 ") der Sperrklinke (31) jeweils zusammenwirkende Flanken (19) etwa senkrecht zur Verstellrichtung der Zahnleiste (11) gerichtet sind.

13. Rucksack nach einem oder mehreren der Ansprüche 1 bis 12,
**dadurch gekennzeichnet,**
**dass** die beiden Tragegurte (7, 8) des Rucksackes (1) mittels einer gemeinsamen Zahnleiste (11") verstellbar sind, die über ein U-förmig ausgebildetes Zwischenglied (20) mit den Tragegurten (7, 8) verbunden ist.

## Claims

1. A rucksack (1) with two carrying straps (7, 8) attached to the back wall (3) of the rucksack (1) that can be secured in different strap positions, with the ends of the carrying straps (7, 8) each or together having attached to them a toothed strip (11, 12 or 11') possessing a locking profile (13, 14) that counteracts an extension of the carrying straps (7, 8), and in which a bearing block (21) is held in a fixed arrangement on the back wall (3) of the rucksack (1) with the bearing block carrying a locking latch (31) mounted in a pivoting arrangement against the force of a spring (32),
**characterised in that**,
a slider (41) with restricted longitudinal adjustment is arranged in between the locking latch (31) and the toothed strip (11, 12), by means of which a locking tooth (31') of the locking latch (31) can be unlatched from the locking profile (13, 14) of the toothed strip (11, 12) that interacts with the locking latch (31).

2. The rucksack in accordance with Claim 1,
**characterised in that**,
the bearing block (21) consists of a plate (22) attached to the rear wall (3) of the rucksack (1) and two legs (23, 24) projecting from the plate (22) with a distance approximately corresponding to the width of the toothed strip (11), by means of which a guide for the toothed strip (11, 12) is formed, and that a bearing eye (25) is formed on each of the legs (23, 24) in order to support a bearing pin (26) carrying the locking latch (31).

3. The rucksack in accordance with Claim 1 or 2,
**characterised in that**,
the spring acting on the locking latch (31) is formed as a rotary spring (32) with legs (33, 34) projecting from both ends, and is supported under preload with one leg (33) on the bearing block (21) and the other leg (34) on the locking latch (31).

4. The rucksack in accordance one or more of Claims 1 to 3,
**characterised in that**,
to release the locking latch (31) from the locking profile (13, 14) of the toothed strip (11, 12) against the force of the rotary spring (32), the slider (41) is provided with a deflector surface (42) angled in its adjustment direction and the locking latch (31) is provided with an inclined surface (38) facing the deflector surface (42), by means of which the locking latch (31) can be pivoted with an adjusting movement of the slider (41).

5. The rucksack in accordance with Claim 4,
**characterised in that**,
the inclined surface (38) is provided at the free end of the locking latch (31), preferably in an open recess (38) worked into the locking latch (31).

6. The rucksack in accordance with Claim 4 or 5,
**characterised in that**,
the adjustment travel of the slider (41) is limited by a projection (43), preferably triangular in shape, that projects from the slider (41) in the direction of the locking latch (31), the side surfaces (44, 45) of which interact with the opposite surfaces (39, 40) provided on the underside of the locking latch (31) in both end positions.

7. The rucksack in accordance with one or more of Claims 4 to 6,
**characterised in that**,
the slider (41) is provided with a handle (46) on its end opposite to the deflector surface (42).

8. The rucksack in accordance with Claim 7,
**characterised in that**,
the slider (41) is provided with a pulling element (47) that is preferably articulated on its handle (46) and passed through the back wall (3) of the rucksack (1), for example in the form of a band.

9. The rucksack in accordance with one or more of Claims 1 to 8,
**characterised in that**,
each of the toothed strips (11) has two locking profiles (13, 14) arranged with a lateral clearance from one another, with the locking profiles (13, 14) overlapped by the locking latch (31), and that the slider (41) is guided in the space (15) enclosed by the locking profiles (13, 14).

10. The rucksack in accordance with one or more of Claims 1 to 9,
**characterised in that**,
each of the toothed strips (11') is provided with a locking profile, preferably with two locking profiles (16, 17) arranged in the outer edge area of the toothed strips, pointing in the opposite direction to the first locking profile (13, 14), and that the free end of the locking latch (31) engages in both locking profiles (13, 14 and 16, 17) in order to lock the toothed strip (11') in both adjusting directions.

11. The rucksack in accordance with Claim 10,
**characterised in that**,
the locking latch (31) is provided with a second locking tooth (31 ") assigned to the second locking profile (16, 17).

12. The rucksack in accordance with one or more of Claims 1 to 11,
**characterised in that**,
the locking profiles (13, 14 and 16, 17) of the toothed strip (11) has an approximately triangular cross section, with the flanks (19) of the locking profiles that interact with the locking teeth (31', 31 ") of the locking latch (31) are directed approximately at right angles to the adjustment direction of the toothed strip (11).

13. The rucksack in accordance with one or more of Claims 1 to 12,
**characterised in that**,
the two carrying straps (7, 8) of the rucksack (1) can be adjusted by a shared toothed strip (11") that is connected to the carrying straps (7, 8) by means of a U-shaped intermediate element (20).

## Revendications

1. Sac à dos (1) muni de deux sangles (7, 8) fixées à l'arrière (3) du sac à dos (1) et réglables en diverses positions, les extrémités des sangles (7, 8) portant respectivement ou ensemble une crémaillère (11, 12 ou 11') avec une denture d'arrêt (13, 14) qui s'oppose à la prolongation des sangles (7, 8) et où l'arrière (3) du sac à dos (1) comporte un support fixe (21) équipé d'un cliquet d'arrêt (31) pivotant contre la force d'un ressort (32),
**caractérisé en ce que**
entre le cliquet d'arrêt (31) et la crémaillère (11, 12), il est prévu un tiroir (41) réglable sur une certaine distance en direction longitudinale, qui permet de séparer une dent d'arrêt (31') du cliquet d'arrêt (31) et la denture d'arrêt (13, 14) de la crémaillère (11, 12) collaborant avec celui-ci.

2. Sac à dos d'après la revendication 1,
**caractérisé en ce que**
le support (21) est composé d'une plaque (22) fixée à l'arrière (3) du sac à dos (1) et de deux bras (23, 24) saillant latéralement de celle-ci sur une distance correspondant à peu près à la largeur de la crémaillère (11), qui forment un guide pour la crémaillère (11, 12) et que, sur les bras (23, 24), il est prévu respectivement un oeillet (25) qui appuie un boulon-palier (26) portant le cliquet d'arrêt (31).

3. Sac à dos d'après les revendications 1 ou 2,
**caractérisé en ce que**
le ressort agissant sur le cliquet d'arrêt (31) est conçu sous la forme d'un ressort de torsion (32) avec deux bras (33, 34) saillant sur les deux extrémités, et dont un bras (33) s'appuie sous tension sur le support (21) et l'autre bras (34) sous tension sur le cliquet d'arrêt (31).

4. Sac à dos d'après une ou plusieurs des revendications 1 à 3,
**caractérisé en ce que**
pour séparer le cliquet d'arrêt (31) et la denture d'arrêt (13, 14) de la crémaillère (11, 12) contre la force du ressort de torsion (32), le tiroir (41) possède une face de rebut (42) inclinée en direction du réglage de celui-ci, tandis que le cliquet d'arrêt (31) possède une face inclinée (38) assignée à celle-ci, le déplacement du tiroir (41) permettant alors de pivoter le cliquet d'arrêt (31).

5. Sac à dos d'après la revendication 4,
**caractérisé en ce que**
la face inclinée (38) du cliquet d'arrêt (31) est prévue sur son extrémité libre, de préférence dans un évidement ouvert (37) pratiqué dans celui-ci.

6. Sac à dos d'après les revendications 4 ou 5,
**caractérisé en ce que**
la course de réglage du tiroir (41) est limitée par un élément de préférence triangulaire (43) saillant en direction du cliquet d'arrêt (31) dont les faces latérales (44, 45) collaborent avec les faces opposées (39, 40) prévues sur la face inférieure du cliquet d'arrêt (31) du moment qu'il est atteint la position extrême.

7. Sac à dos d'après une ou plusieurs des revendications 4 à 6,
**caractérisé en ce que**
sur l'extrémité opposée à la face de rebut (42), le tiroir (41) est muni d'une poignée (46).

8. Sac à dos d'après la revendication 7,
**caractérisé en ce que**
le tiroir (41) est muni d'un élément de traction (47) p.ex. sous la forme d'une sangle, pivotant de préférence sur sa poignée (46) et mené à travers la face arrière (3) du sac à dos (1).

9. Sac à dos d'après une ou plusieurs des revendications 1 à 8,
**caractérisé en ce que**
la crémaillère (11) comporte deux dentures d'arrêt (13, 14) disposées à une certaine distance l'une de l'autre et saisies par le cliquet d'arrêt (31) et que le tiroir (41) est guidé dans l'espace (15) formé par les dentures d'arrêt (13, 14).

10. Sac à dos d'après une ou plusieurs des revendications 1 à 9,
**caractérisé en ce que**
la crémaillère (11') est munie d'une deuxième, de préférence de deux autres dentures d'arrêt (16, 17) disposées sur ses bords extérieurs, qui sont dirigées contre le première denture d'arrêt (13, 14), et que pour le blocage de la crémaillère (11') dans les deux directions de réglage, l'extrémité libre du cliquet d'arrêt (31) s'engrène dans les deux dentures d'arrêt (13, 14 et 16, 17).

11. Sac à dos d'après la revendication 10,
**caractérisé en ce que**
le cliquet d'arrêt (31) est équipé d'une deuxième dent d'arrêt (31") assignée à la deuxième denture d'arrêt (16, 17).

12. Sac à dos d'après une ou plusieurs des revendications 1 à 11,
**caractérisé en ce que**
la section des dentures d'arrêt (13, 14 et 16, 17) de la crémaillère (11) ait à peu près la forme d'un triangle dont les flancs (19) collaborant respectivement avec les dents d'arrêt (31', 31") du cliquet d'arrêt (31) sont dirigés à peu près perpendiculairement à la direction de réglage de la crémaillère (11).

13. Sac à dos d'après une ou plusieurs des revendications 1 à 12,
**caractérisé en ce que**
les deux sangles (7, 8) du sac à dos (1) se laissent ajuster au moyen d'une crémaillère commune (11") liée par l'intermédiaire d'un élément sous la forme d'un U (20) aux sangles (7, 8).
